# EUROPÄISCHE PATENTSCHRIFT

(11) **EP 3 241 793 B1**
(45) Veröffentlichungstag und Bekanntmachung des Hinweises auf die Patenterteilung: **12.09.2018**
(21) Anmeldenummer: 16167954.3
(22) Anmeldetag: 02.05.2016
(51) Int. Cl.: B65H 54/28

(54) **FLÜGELRAD-FADENVERLEGEVORRICHTUNG SOWIE SPULMASCHINE MIT HUBWEITENVERSTELLUNG UND ADAPTIVER FADENFÜHRUNGSEINHEIT**
TRAVERSE DEVICE WITH ROTATING WINGS AND WINDING MACHINE WITH STROKE ADJUSTING MEANS AND ADAPTIVE THREAD GUIDING UNIT
DISPOSITIF DE VA-ET-VIENT AVEC DES AILES ROTATIVES ET BOBINEUSE AVEC REGLAGE DE COURSE ET UNITE GUIDE-FIL ADAPTATIVE

(43) Veröffentlichungstag der Anmeldung: 08.11.2017
(73) Patentinhaber: SSM Schärer Schweiter Mettler AG, 8810 Horgen (CH)
(72) Erfinder: Christe, Marcel, CH-8630 Rüti (CH); Hofer, Claudio, CH-8805 Richterswil (CH)
(74) Vertreter: Kohler Schmid Möbus Patentanwälte

(56) Entgegenhaltungen:
- WO-A1-98/16457
- WO-A1-2015/007339
- DE-A1- 3 345 237
- DE-A1- 3 833 085
- DE-U1- 8 513 881
- DE-U1- 29 620 149

## Beschreibung

In der textilen Produktion werden Garne bzw. Fäden für ihre Verwendung in Webereien bzw. Strickereien üblicherweise auf einem Träger, einer sogenannten Garnhülse, aufgewickelt bzw. aufgespult. Bei diesem Spulprozess werden in der Regel Spulmaschinen mit einer Vielzahl von Spulstellen eingesetzt, bei denen der aufzuspulende Faden jeweils mittels einer Changier- oder Fadenverlegevorrichtung mit hoher Frequenz gegenüber der um ihre Längsachse rotierenden Garnhülse in axialer Richtung hin- und herbewegt wird.

Eine Bauart der Fadenverlegevorrichtungen wird als Flügelrad-Fadenverlegevorrichtung bezeichnet, die sich in der Praxis nicht zuletzt aufgrund ihres einfachen konstruktiven Aufbaus und ihrer Zuverlässigkeit bewährt hat. Diese Fadenverlegevorrichtungen zeichnen sich durch zwei gegensinnig rotierbare Flügelräder aus. Die Flügelräder weisen üblicherweise jeweils zwei oder drei Flügel auf, die sich von der Drehachse des jeweiligen Flügelrads in radialer Richtung wegerstrecken. Der auf der Garnhülse aufzuspulende Faden ist während des Spulprozesses im ständigen Wechsel an den Flügeln des einen und des anderen Flügelrads geführt und wird dadurch im Sinne einer Changierbewegung gegenüber der Spule in Richtung deren Längsachse in schneller Folge hin- und herbewegt.

Während des Spulprozesses muss der Faden an der Fadenführungskontur einer Führungseinrichtung geführt werden. Die Fadenführung ist zumeist als eine sogenannte Bogenscheibe ausgeführt. Die Flügel der Flügelräder treten während des Spulprozesses aus der Fadenführungskontur hervor und treten im Bereich von Eintauchpunkten wieder in die Fadenführungskontur ein. Eine Fadenübergabe zwischen den Flügelrädern sowie eine daraus folgende Hubumkehr der Changierbewegung des Fadens erfolgt dabei jeweils ungefähr im Bereich der Eintauchpunkte der Flügel der Flügelräder. Diese Fadenübergabepunkte fallen in orthogonaler Richtung zur Längsachse der Garnhülse mit den Umkehrpunkten der Changierbewegung des Fadens zusammen.

In der Regel wird ein geeigneter Radius der Fadenführungskontur einerseits auf Grundlage von fix vorgegebenen Übergabepunkten des Fadens von einem Flügelrad zum anderen sowie der Kreuzungswinkel zwischen der Kreistangente der Führungskontur und dem Rotorkreis des im jeweiligen Übergabepunkt (=Umkehrpunkt der Changierbewegung des Fadens) hinter die Führungskontur der Bogenplatte abtauchenden Flügelrads bestimmt. Der vorgenannte Kreuzungswinkel muss dabei zumindest 1° bis 2° betragen, um eine örtlich hinreichend präzise und zudem reproduzierbare Fadenübergabe zu gewährleisten. Dies ist dann der Fall, wenn der Radius der Führungskontur größer gewählt ist, als der Radius des jeweiligen Rotationskreises der beiden Flügelräder. Andererseits wird die Form der Fadenführungskontur unter Berücksichtigung des sogenannten Fadendreiecks gewählt. Unter dem erwähnten Fadendreieck versteht man im Wesentlichen den Umstand, dass die Fadenlänge zwischen einem zentralen Zuführpunkt des Fadens und der Garnhülse an den Umkehrpunkten der Changierbewegung des Fadens am größten und in der Mitte zwischen diesen Umkehrpunkten am kleinsten ist. Darüber hinaus muss auch der Winkel zwischen der Flügelradführungskante der einzelnen Flügel beider Flügelräder und der Tangente des Radius der Führungskontur beachtet werden. Dieser Winkel darf nicht zu klein gewählt werden, weil das aufzuspulende Garn (=Faden) andernfalls im Bereich der Übergabepunkte zwischen der Fadenführungskontur und dem den Faden führenden Flügel des jeweiligen Flügelrads geklemmt werden kann. Dies kann schlimmstenfalls zu einem Fadenbruch führen.

Zwischenzeitlich existieren Flügelrad-Fadenverlegevorrichtungen, bei denen der Faden mit einer variablen Hubweite gegenüber der Garnhülse hin- und herbewegt werden kann. Mit anderen Worten kann die axiale Position der Umkehrpunkte der Changierbewegung des Fadens relativ zur Garnhülse variiert werden. Dadurch können die Fäden einerseits auf unterschiedlichen Garnspulen aufgespult werden. Andererseits können Garn- bzw. Fadenwickel mit Seitenflanken erzeugt werden, die gewölbt bzw. zur Längsachse der Garnhülse schräg verlaufend ausgerichtet sind. Eine derartige Flügelrad-Fadenverlegevorrichtung ist beispielsweise aus der WO 2015 007 339 A1 bekannt geworden. Die bekannte Flügelrad-Fadenverlegevorrichtung ist allerdings für eine definierte Standard-Hubweite (Grund-Hubweite) ausgelegt und dementsprechend justiert. Bei einer von der Standard-Hubweite stärker abweichenden Hubweite kann der Faden deshalb in den kritischen Umkehrpunkten der Changierbewegung nicht immer mit der erforderlichen Präzision an der Fadenführungskontur entlanggeführt werden. Dies kann zu Störungen des Spulprozesses bzw. des jeweiligen Wickelmusters des auf der Garnhülse aufzuwickelnden Fadens führen.

Es ist deshalb die Aufgabe der Erfindung, eine Flügelrad-Fadenverlegevorrichtung sowie eine Spulmaschine anzugeben, bei denen der auf der Garnhülse aufzuwickelnde Faden, d. h. das Garn, selbst bei einer variablen Hubweite der Changierbewegung des Fadens in den Umkehrpunkten der Changierbewegung mit hoher Präzision geführt werden kann.

Die die Fadenverlegevorrichtung betreffende Aufgabe wird durch eine Fadenverlegevorrichtung mit den in Anspruch 1 angegebenen Merkmalen gelöst. Die erfindungsgemäße Spulmaschine weist die in Anspruch 10 angegebenen Merkmale auf. Bevorzugte Weiterbildungen der Erfindung sind Gegenstand der Unteransprüche sowie der Beschreibung.

Die erfindungsgemäße Flügelrad-Fadenverlegevorrichtung dient dem Aufspulen eines Fadens bzw. Garns auf einer Garnhülse, die um ihre Längsachse rotierbar ist. Die Flügelrad-Fadenverlegevorrichtung umfasst dabei zwei Flügelräder, die um ihre jeweilige Drehachse gegenläufig antreibbar sind, um den aufzuspulenden Faden mittels einer Changierbewegung in Richtung der Längsachse der Garnhülse zwischen zwei Umkehrpunkten gegenüber der Garnhülse hin- und herzubewegen. Die Flügelräder können dabei in an sich bekannter Weise jeweils ein, zwei, drei oder auch mehr Flügel aufweisen, die sich von der Drehachse des jeweiligen Flügelrads in radialer Richtung wegerstrecken. Eine Führungseinrichtung mit einer (konvex) bogenförmigen Fadenführungskontur dient der Führung des von den Flügelrädern hin- und herbewegten Fadens. Die Führung des Fadens an der Fadenführungskontur ist für ein präzises Wickelmuster des auf der Garnhülse aufzuspulenden Fadens bzw. Garns, insbesondere im Bereich der Umkehrpunkte der Changierbewegung des Fadens, unerlässlich. Die Führungseinrichtung kann dabei beispielsweise in Form einer sogenannten Bogenplatte oder als ein bogenförmiger Draht oder dergl. ausgeführt sein. Die Flügelrad-Fadenverlegevorrichtung weist erfindungsgemäß eine Verstelleinrichtung auf, mittels derer eine Hubweite der Changierbewegung des Fadens verstellbar bzw. einstellbar ist. Dadurch weist die Fadenverlegevorrichtung eine verbesserte Einsatzbreite auf. So können Fäden auf unterschiedlichen Garnhülsen aufgespult werden bzw. Fadenwickel mit gewölbten oder mit zur Längsachse der Garnhülse schräggestellten Seitenflanken auf einer Garnhülse erzeugt werden. Erfindungsgemäß sind die beiden Drehachsen der Flügelräder und die Führungseinrichtung mittels der Verstelleinrichtung, vorzugsweise gemeinsam, längs einer Verstellachse derart gleichgerichtet (gleichsinnig) verstellbar bzw. bewegbar, dass eine jeweilige Verstellstrecke V_{F} der Führungseinrichtung und eine dazu jeweils korrespondierende Verstellstrecke V_{D} der Drehachsen längs der Verstellachse stets in einem fix proportionalen Verhältnis m zueinander stehen, das derart gewählt ist, dass der Faden während eines Spulprozesses unabhängig von der jeweilig vorgegebenen Hubweite der Changierbewegung im Bereich der Umkehrpunkte der Changierbewegung des Fadens in einer zu den Drehachsen der Flügelräder parallelen oder im Wesentlichen parallelen Richtung an der Fadenführungskontur der Führungseinrichtung entlanggeführt ist. Dadurch kann ein qualitativ besonders hochwertiges Wickelmuster mit scharf (präzis) definierten Seitenrändern unabhängig von der jeweils gewählten Hubbreite der Changierbewegung des Fadens reproduzierbar erzeugt werden. Die Fadenführungskontur wird somit bei einer Hubweitenverstellung gemeinsam mit den Drehachsen der Flügelräder in Richtung der Verstellachse dynamisch mitgeführt. Eine Verstellung der Hubweite der Changierbewegung bedingt mithin immer eine Relativverstellung der Drehachsen der beiden Flügelräder und der Fadenführungskontur der Führungseinrichtung zueinander. Bei einer Vergrößerung der Hubweite der Changierbewegung des Fadens wandern die Fadenübergabepunkte des Fadens von einem Flügelrad zum anderen entlang der bogenförmigen Fadenführungskontur der Führungseinrichtung nach außen. Dementsprechend wandern die Umkehrpunkte der Changierbewegung in Richtung der Längsachse der Garnhülse auseinander. Durch das gleichsinnige Verstellen der Fadenführungskontur in Richtung der Verstellachse kann dabei eine Positionsänderung der Fadenübergabepunkte in Richtung der Verstellachse, d. h. eine Höhenänderung der Fadenübergabepunkte gegenüber der Längsachse der Garnspule, die dem gewölbten Verlauf der Fadenführungskontur geschuldet ist, kompensiert bzw. nahezu kompensiert werden. Dies gilt in entsprechender Weise auch für den Fall einer Verkleinerung der Hubweite der Changierbewegung. Insgesamt kann dadurch sichergestellt werden, dass der aufzuspulende Faden der Garnspule bzw. einer an der Garnspule anliegenden Stützwalze in den Umkehrpunkten der Changierbewegung unabhängig von der jeweilig eingestellten Hubweite der Changierbewegung des Fadens stets unter einem gleichbleibenden Winkel relativ zur Längsachse der Garnspule und mithin in einem unveränderten (Erst-)Kontaktbereich mit dem jeweiligen Bauteil zugeführt wird. Unerwünschten Störungen des Wickelmusters des Fadens, wie diese im Bereich der Umkehrpunkte der Changierbewegung beispielsweise durch einen zu frühen Kontakt des Fadens mit der Garnspule bzw. des darauf angeordneten Fadenwickels auftreten können, kann dadurch entgegengewirkt werden.

Für das fix proportionale Verhältnis m der Verstellstrecke V_{F} der Führungseinrichtung und der dazu jeweils korrespondierenden Verstellstrecke V_{D} der Drehachsen gilt vorzugsweise: m < 1. Für eine Veränderung der Hubweite der Changierbewegung werden mit anderen Worten die Drehachsen längs der Verstellachse immer über eine größere Wegstrecke (= Verstellstrecke) bewegt, als die Fadenführungskontur der Fadenführungseinrichtung.

Im konstruktiv einfachsten Fall sind die Drehachsen der Flügelräder und die Führungseinrichtung vorzugsweise über eine Gewindespindel mit zwei Außengewindeabschnitten zwangsweise miteinander bewegungsgekoppelt. Die beiden Außengewindeabschnitte unterscheiden sich dabei in ihrer jeweiligen Gewindesteigung voneinander. Die Flügelräder können (mit ihren Drehachsen) insbesondere auf einem Lagerschlitten angeordnet sein, der, vorzugsweise über eine Bewegungsmutter, mit demjenigen Außengewindeabschnitt gekoppelt ist, der die jeweils größere Gewindesteigung der beiden Außengewindeabschnitte aufweist. Die Führungseinrichtung ist demgegenüber, beispielsweise über eine Bewegungsmutter, die in den Außengewindeabschnitt mit der jeweils kleineren Gewindesteigung eingreift, mit der Gewindespindel verkoppelt. Durch den Einsatz einer solchen Differenzgewindespindel kann die Hubweiten-Verstelleinrichtung einerseits besonders einfach und kostengünstig realisiert werden. Andererseits kann die kombinierte Verstellbewegung der Drehachsen der Flügelräder und der Fadenführungskontur wenig störanfällig und mit nur geringem Steuerungsaufwand umgesetzt werden.

Die Gewindespindel ist vorzugswiese mittels eines (Elektro-)Motors rotatorisch verstellbar. Zur Steuerung des (Elektro-)Motors dient vorzugsweise eine Steuereinrichtung. Die Steuereinrichtung ist vorzugsweise frei programmierbar.

Die Hubweite der Changierbewegung des Fadens ist nach der Erfindung bevorzugt frei vorgebbar. Die vorgenannte Steuereinrichtung ist dabei vorzugsweise dazu programmiert, die Drehachsen der beiden Flügelräder und mithin auch die Fadenführungskontur durch eine entsprechende Ansteuerung des Spindelmotors in eine zu der jeweilig vorgegebenen Hubweite der Changierbewegung korrespondierende Verstellposition entlang der Verstellache zu bewegen.

Die Steuereinrichtung weist vorzugsweise einen Speicher auf, in dem eine Mehrzahl von Wickelmustern mit unterschiedlichen Hubweiten der Changierbewegung abgespeichert ist. Die Wickelmuster können von einer Bedienperson vor einem Beginn des Spulprozesses aufgerufen, ausgewählt und für den jeweiligen Spulprozess vorgegeben werden.

Die Fadenführungskontur der Führungseinrichtung ist in ihren (seitlichen) Randbereichen im Gegensatz zu den aus der Praxis bekannten Bogenplatten besonders bevorzugt in Form von Bogenlinienabschnitten zweier zueinander seitlich versetzt angeordneter gleicher Ellipsen ausgebildet. Dabei weist jede der Ellipsen nach der Erfindung vorteilhaft eine Höhe und eine Breite auf, die in einem gleichen Verhältnis zueinander stehen, wie die Gewindesteigungen der beiden Gewindeabschnitte der Gewindespindel. Erfindungsgemäß ist die Fadenführungskontur dabei nur in ihrem zwischen den beiden Randbereichen angeordneten Scheitelbereich kreisbogenförmig ausgeführt. Die Fadenführungskontur geht in diesem Bereich in die beiden randseitigen Bogenlinienabschnitte der beiden Ellipsen tangential (stufenfrei) über. Die Fadenführungskontur ist mithin randseitig, d. h. in denjenigen Bereichen der Fadenführungskontur, die für die Führung des Fadens in den zu der jeweils gewählten Hubweite korrespondierenden Umkehrpunkten der Changierbewegung des Fadens maßgeblich sind, jeweils ellipsenbogenförmig und allein im Scheitelbereich kreisbogenförmig ausgebildet. Durch die vorgeschlagene Formgebung der Fadenführungskontur bzw. die für eine jeweils vorgegebene Hubweite aufeinander abgestimmte Positionierung der Fadenführungskontur axial in Richtung der Verstellachse und der Formgebung bzw. des Krümmungsverlaufs der Fadenführungskontur kann der Faden in den Umkehrpunkten seiner Changierbewegung mit einer nochmals weiter verbesserten Präzision zu den Drehachsen parallel verlaufend an der Fadenführungskontur entlang und der Garnhülse zugeführt werden.

Die Flügelrad-Fadenverlegevorrichtung umfasst vorzugsweise einen Tragrahmen, an dem die Flügelräder mit ihren Drehachsen bzw. die Führungseinrichtung verschiebbar gelagert ist/sind. Im konstruktiv einfachsten Fall weist der Tragrahmen zumindest zwei Längsprofile auf, die über ein oder mehrere Querprofile miteinander abstandsinvariant verbunden sind.

Die Flügelrad-Fadenverlegung kann nach der Erfindung Fadenspanner aufweisen, die gemeinsam mit der Führungseinrichtung seitliche Einlaufschlitze für den Faden bilden. Dadurch kann der Faden in den beim Spulprozess kritischen Bereichen der Umkehrpunkte der Changierbewegung nochmals zuverlässiger geführt werden. Dies ist insbesondere für Präzisionswicklungen des Fadens auf der Garnhülse von Vorteil. Die Fadenspanner können erfindungsgemäß abstandsinvariant mit den Drehachsen der Flügelräder verbunden sein und gemeinsam mit diesen längs der vorgenannten Verstellachse verschiebbar angeordnet sein.

Die erfindungsgemäße Spulmaschine weist zumindest eine Garnspulenhalterung mit einem Motor zum rotierenden Antreiben einer von der Garnspulenhalterung gehaltenen Garnspule und eine vorstehend erläuterte Flügelrad-Fadenverlegevorrichtung auf. Es versteht sich, dass die Spulmaschine für ein zeitgleiches Aufspulen von Fäden eine Vielzahl von Spulstellen mit jeweils einer der vorgenannten Garnspulenhalterungen und einer der vorgenannten Flügelrad-Fadenverlegevorrichtungen aufweisen kann.

Die Spulmaschine kann für jede Flügelrad-Fadenverlegevorrichtung jeweils eine eigenständige Steuereinrichtung oder eine zentrale Maschinensteuerung für alle Fadenverlegevorrichtungen aufweisen.
Zum Einstellen der Hubweite H bei einer vorstehend erläuterte Flügelrad-Fadenverlegevorrichtung 12 werden erfindungsgemäß die folgenden Schritte durchgeführt:
a) Vorgeben einer gewünschten Hubweite H der Changierbewegung des Fadens 14;
b) gleichgerichtetes und synchronisisertes Bewegen der Drehachsen 32 der beiden Flügelräder 26, 28 und der Führungseinrichtung 36 mitsamt ihrer Fadenführungskontur 38 längs einer gemeinsamen Verstellachse 48 in eine mit der vorgegebenen Hubweite H jeweils korrespondierende axiale Position der Drehachsen 32 und der Führungseinrichtung 36, indem die Führungseinrichtung 36 und die Drehachsen 32 längs der Verstellachse 48 über eine jeweilige Verstellstrecke S_{D}, S_{F} bewegt werden, die in einem fix proportionalen Verhältnis m zueinander stehen, wobei das Verhältnis m derart gewählt bzw. vorgegeben wird, dass der Faden 14 während des Spulprozesses bei der jeweils vorgegebenen Hubweite H des Fadens 14 im Bereich der Umkehrpunkte U₁, U₂ der Changierbewegung in einer zu den Drehachsen 32 der Flügelräder 26, 28 im Wesentlichen parallelen Richtung oder einer zu den Drehachsen 32 der Flügelräder 26, 28 parallelen Richtung an der Fadenführungskontur 38 entlanggeführt ist.

Nachstehend wird die Erfindung anhand eines in der Zeichnung wiedergegebenen Ausführungsbeispiels näher erläutert.

In der Zeichnung zeigen:
- Fig. 1: eine Spulmaschine mit einer Garnspulenhalterung und mit einer Flügelrad-Fadenverlegevorrichtung mit einer Führungseinrichtung zum Aufspulen eines Fadens bzw. Garns auf einer Garnhülse, bei einer ersten Hubweiteneinstellung einer durch die Flügelräder bewirkten Changierbewegung des Faden, in einer Seitenansicht;
- Fig. 2: die Flügelrad-Fadenverlegevorrichtung gemäß Fig. 1 in einer freigestellten Ansicht,
- Fig. 3: die Spulmaschine gemäß Fig. 1 bei einer größeren Hubweiteneinstellung als in Fig. 1 , in einer Seitenansicht
- Fig. 4: die Flügelrad-Fadenverlegevorrichtung der Spulmaschine gemäß Fig. 3 in einer freigestellten Ansicht;
- Fig. 5: eine Fadenführungskontur der Führungseinrichtung gemäß Fig. 1 in einer freigestellten Draufsicht; und
- Fig. 6: die Führungseinrichtung gemäß Fig. 5, bei der die Fadenführungskontur in seitlichen Randabschnitten als Ellipsenbogenabschnitte zweier zueinander seitlich versetzter Ellipsen ausgebildet sind, wobei die Fadenführungskontur in ihrem Scheitelbereich als eine Kreisbogenlinie ausgeführt ist, die tangential in die Ellipsenbogenabschnitte übergeht;

**Fig. 1** zeigt eine Spulmaschine **10** mit einer Flügelrad-Fadenverlegevorrichtung **12** zum Aufspulen eines Fadens **14** auf einer Garnhülse **16** in einer ausschnittsweisen Ansicht. Der auf der Garnhülse 16 aufzuspulende Faden 14 kann beispielsweise auf einer in Fig. 1 nicht näher wiedergegebenen Vorlagespule bereitgestellt sein. Die Garnhülse 16 ist auf einer Spulenhalterung **18** angeordnet und mittels eines mit gestrichelter Linie wiedergegebenen Motors **20** um ihre Längsachse **22** in Pfeilrichtung **24** umlaufend antreibbar.

Die Flügelrad-Fadenverlegevorrichtung 12 weist jeweils zwei Flügelräder **26, 28** auf. Die beiden Flügelräder 26, 28 sind voneinander unabhängig mittels jeweils eines Elektromotors **30** um ihre jeweilige Drehachse **32** gegenläufig antreibbar.

Die Flügelräder 26, 28 dienen dazu, den auf der Garnhülse 16 aufzuspulenden Faden 14 in Richtung der Längsachse 22 gegenüber der rotierenden Garnhülse 16 in schneller Folge hin- und her zu bewegen, um während des Aufspulprozesses einen mit **34** bezeichneten Fadenwickel auf der Garnhülse 16 zu bilden. Der der Garnhülse 16 zulaufende Faden 14 ist dabei an einer Führungseinrichtung **36,** hier einer Bogenplatte, mit einer (einzigen) bogenförmigen Fadenführungskontur **38** geführt, an der der Faden allzeit unter Spannung unmittelbar anliegt und geführt ist. Der aufzuspulende Faden 14 läuft zunächst einer rotierbar gelagerten Stützwalze **39** zu die an der Garnhüle 16 bzw. dem Fadenwickel 34 anliegt, bevor dieser die Garnhülse 16 bzw. den Fadenwickel 34 kontaktiert. Die Stützwalze 39 ist zur Längsachse 22 der Garnhülse 16 parallel verlaufend ausgerichtet. Die Fadenspannung kann in nicht näher wiedergegebener Weise mittels eines sogenannten Fadenlieferwerks eingestellt werden. Die Flügelrad-Fadenverlegevorrichtung 12 kann darüber hinaus zwei sogenannte Fadenspanner **40** für den Faden 14 aufweisen, von denen in Fig. 1 aus Darstellungsgründen nur ein Fadenspanner 40 gezeigt ist.

Zum Verstellen bzw. Einstellen einer gewünschten Hubweite der Changierbewegung des Fadens in Richtung der Längsachse 22 dient eine Verstelleinrichtung **42.** Die Verstelleinrichtung 42 umfasst einen Lagerschlitten **44,** an dem die Flügelräder 26, 28 angeordnet sind. Der Lagerschlitten 44 und somit auch die Drehachsen 32 der beiden Flügelräder 26, 28 sind an einem Tragrahmen **46** längs einer mit **48** bezeichneten Verstellachse relativ zur Längsachse 22 verschiebbar gelagert.

Die Verstelleinrichtung 42 weist eine Gewindespindel **50** auf, die mittels eines Spindelmotors **52** rotatorisch (umlaufend) antreibbar ist. Der Spindelmotor 52 ist vorzugsweise ein Elektromotor. Die Gewindespindel 50 weist im Sinne eines Differenzgewindes einen ersten und einen zweiten Außengewindeabschnitt **54a, 54b** auf, die längs der Gewindespindel 50 hintereinanderliegend angeordnet sind. Die beiden Außengewindeabschnitte 54a, 54b weisen jeweils die gleiche Drehrichtung auf, sind also beide jeweils als ein sogenanntes Links- oder als ein Rechtsgewinde ausgeführt. Die beiden Außengewindeabschnitte 54a, 54b unterscheiden sich jedoch in ihrer Gewindesteigung **56** voneinander. So weist vorliegend der erste Außengewindeabschnitt 54a eine größere Gewindesteigung 56 auf, als der zweite Außengewindeabschnitt 54b. Es versteht sich, dass die Gewindespindel 50 im Bedarfsfall als eine sogenannte Kugelgewindespindel bzw. eine Rollengewindespindel ausgeführt sein kann. In den ersten Außengewindeabschnitt 54a greift ein erstes Bewegungselement **58a,** hier eine Bewegungsmutter ein, das am Lagerschlitten 44 befestigt ist. In den zweiten Außengewindeabschnitt 54b der Gewindespindel 50 greift ein zweites Bewegungselement **58b,** hier eine weitere Bewegungsmutter, ein. Das zweite Bewegungselement 58b kann beispielsweise über ein Gestänge **60** an der Führungseinrichtung 36 bzw. der Bogenplatte befestigt sein.

Eine durch den Spindelmotor 52 bewirkte rotatorische Bewegung der Gewindespindel 50 um die Verstellachse 48 wird in eine synchrone und gleichgerichtete translatorische Verstellbewegung des Lagerschlittens 44 mitsamt den darauf angeordneten Flügelrädern 26, 28 und der Führungseinrichtung 36 relativ zum Tragrahmen 46 bzw. der Verstellachse 48 umgewandelt. Bei einer 360° Drehung der Gewindespindel 50 um die Stellachse 48 ergibt sich aufgrund der Gewindesteigung 56 des ersten Außengewindeabschnitts 54a eine mit **S_{D}** bezeichnete (erste) Verstellstrecke des Lagerschlittens 44 bzw. der Drehachsen 32 der Flügelräder 26, 28 längs der Verstellachse 48. Im Gegensatz hierzu ergibt sich aufgrund der kleineren Gewindesteigung 56 des zweiten Außengewindeabschnitts 54b bei einer 360° Drehung der Gewindespindel 50 eine im Vergleich zur ersten Verstellstrecke S_{D} des Lagerschlittens 44 kleinere (zweite) Verstellstrecke **S_{F}** der Führungseinrichtung 36 in Richtung der Verstellachse 48. Das Verhältnis der jeweiligen Verstellstrecken S_{F}, S_{D} ist mithin durch das Verhältnis der Gewindesteigungen 56 der beiden Außengewindeabschnitte 54a, 54b der Gewindespindel 50 fix bestimmt. Die jeweilig zueinander korrespondierenden Verstellstrecken S_{F} und S_{D} stehen mithin in einem fix proportionalen Verhältnis m mit m < 1 zueinander. Das Verhältnis m ist derart gewählt, dass der Faden 14 während des Spulprozesses unabhängig von einer jeweilig eingestellten Hubweite der Changierbewegung in den Umkehrpunkten der Changierbewegung in einer zu den Drehachsen 32 der Flügelräder 26, 28 parallelen Richtung oder im Wesentlichen parallelen Richtung an der Fadenführungskontur 38 in Richtung der Garnhülse 16 entlangführbar bzw. entlanggeführt ist. Dadurch kann der Faden 14 in den für die Qualität des Fadenwickels 34 entscheidenden Flankenbereichen des Fadenwickels, d. h. den Umkehrpunkten der Changierbewegung des Fadens 14, unabhängig von einer jeweilig gewählten Hubweite der Changierbewegung der Stützwalze 39 und somit der Garnhülse 16 in gleichbleibender Weise (Richtung/Winkel) zugeführt werden. Ein unerwünschtes vorzeitiges umfangsseitiges Kontaktieren der Garnhülse 16 bzw. des Fadenwickels 34 durch den Faden 14 und - damit einhergehend - die Gefahr einer unerwünschten und unkalkulierbaren Verschiebung der gewählten Umkehrpunkte der Changierbewegung entlang der Längsachse 22 der Garnhülse 16, kann dadurch zuverlässig vermieden werden.

Zum Steuern der Elektromotoren 30 der beiden Flügelräder 26, 28, des Spindelmotors 52 und/oder des Motors 20 der Spulenhalterung 18 dient hier eine Steuereinrichtung **62.** Die Hubweite der Changierbewegung des Fadens kann von einer Bedienperson vorzugsweise frei vorgegeben werden. Die Steuereinrichtung kann insbesondere einen Speicher **64** aufweisen, in dem Wickelprogramme **W** mit unterschiedlichen Hubweiten für das Aufwickeln des Fadens 14 auf der Garnhülse 16 gespeichert sind. Derlei Wickelprogramme W sind durch eine Bedienperson über eine Benutzerschnittstelle frei auswählbar und können für den Spulprozess vorgegeben werden.

**Fig. 2** zeigt die Fadenverlegevorrichtung 12 aus Fig. 1 in einer teilweise freigestellten Draufsicht. Die beiden Flügelräder 26, 28 weisen beispielhaft jeweils drei Flügel 66 auf. Die Flügel 66 weisen jeweils eine Flügelvorderkante **66a** auf, die der Führung des Fadens 14 dient. Die Drehachsen 32 der beiden Flügelräder 26, 28 sind in Richtung der in Fig. 1 gezeigten Längsachse 22 zueinander seitlich versetzt angeordnet. Ein Abstand der Drehachsen 32 der beiden Flügelräder 26, 28 ist mit **65** bezeichnet.

Der Tragrahmen 46 umfasst hier zwei zueinander parallel verlaufend angeordnete Längsprofile **46a, 46b** die über zumindest ein Querprofil **46c** abstandsinvariant miteinander verbunden sind. An den beiden Längsprofilen 46a, 46b des Tragrahmens ist der Lagerschlitten 44 mit den beiden Flügelrädern 26, 28 verschiebbar gelagert.

Ein Anschlagmittel **68** dient einem Nullabgleich der Drehposition der beiden Flügelräder 26, 28. Das Anschlagmittel 68 ist durch ein Verschieben des Lagerschlittens 44 in Richtung auf das Anschlagmittel 68 in einen von den beiden Fügelrädern überstrichenen Rotationskeis **R₁**, **R₂** hinein bewegbar, so dass die Steuereinrichtung 62 (Fig. 1) auf eine durch das Anschlagmittel 68 definierte Drehlage der beiden Flügelräder 26, 28 kalibrierbar ist. Dadurch können die beiden Flügelräder 26, 28 vor Beginn des Spulprozesses auf einfache Weise in ihrer jeweiligen Drehstellung um ihre Drehachse 32 exakt synchronisiert werden. In Fig. 2 sind die beiden Fadenspanner 40, die gemeinsam mit der Fadenführungskontur der Führungseinrichtung seitliche Einlaufschlitze für den Faden (nicht gezeigt) bilden, gut zu erkennen. Die Fadenspanner 40 sind zu den Drehachsen 32 der beiden Flügelräder vorzugsweise abstandsinvariant angeordnet.

Während des Spulprozesses treten die Flügel 66 der Flügelräder 26, 28 an jeweiligen Auftauchpunkten A₁, A₂ aus der Fadenführungskontur 38 der Führungseinrichtung 36 hervor und tauchen in die bzw. hinter der Fadenführungskontur des Fadenführungslineals im Bereich von Eintauchpunkten **E₁**, **E₂** wieder ab. Eine effektive Fadenübergabe zwischen den Flügelrädern 26, 28 erfolgt im Betrieb der Flügelrad-Fadenverlegevorrichtung 12 in Richtung der Längsachse 22 der mit dem Faden 14 zu bewickelnden Garnhülse 16 jeweils kurz bevor derjenige Flügel 66, der den Faden 14 zum jeweilig nächstfolgenden Umkehrpunkt U₁, U₂ der Changierbewegung des Fadens 14 führt, im jeweiligen Eintauchpunkt E₁, E₂ hinter der Fadenführungskontur 38 abtaucht. Der Faden 14 wird mithin bei der Fadenübergabe immer noch an einem distalen Abschnitt der Flügelvorderkante 66a des im jeweiligen Eintauchpunkt E1, E2 hinter die Fadenführungskontur 38 abtauchenden Flügels 66 geführt. Die Auftauchpunkte A₁, A₂ und die Eintauchpunkte E₁, E₂ der beiden Flügelräder fallen aufgrund der in Richtung der Längsachse 22 bzw. zueinander versetzt angeordneten Drehachsen 32 der Flügelräder 26, 28 nicht zusammen. Die Flügelvorderkanten 66a der einzelnen Flügel 66 der Flügelräder 26, 28 sind allesamt derart ausgestaltet, dass sie das Garn bzw. den Faden während des Spulprozesses gegen die Fadenführungskontur nicht klemmen, um so eine Störung des Spulprozesses bzw. einen Fadenbruch zu vermeiden.

Werden die beiden Drehachsen 32 der Flügelräder durch ein Verdrehen der Gewindespindel (Fig. 1) in einem größeren Umfang in Richtung auf die Garnhülse 16 bzw. die Spulenhalterung 18 (Fig. 1) bewegt, als die Fadenführungskontur 38, so bewirkt dies eine Vergrößerung der Hubweite H der Changierbewegung des Fadens 14 (Fig. 1) in Richtung der Längsachse 22. Die Eintauchpunkte E₁, E₂ der Flügel 66 der beiden Flügelräder 26 sind dann in Richtung der Längsachse 22 gegensinnig seitwärts nach außen verschoben. Dementsprechend sind die Umkehrpunkte U₁, U₂ der Changierbewegung des Fadens 14 in axialer Richtung weiter voneinander beabstandet, wie dies in den **Figuren 3** und **4** gezeigt ist.

Werden die beiden Drehachsen 32 der Flügelräder mittels der Verstelleinrichtung in Richtung der Verstellachse 48 von der Längsachse 22 bzw. der Spulenhalterung 18 wegbewegt, so bewirkt dies in dazu entsprechender Weise eine Verkleinerung der Hubweite H der Changierbewegung. Die Eintauchpunkte E₁, E₂ der Flügelräder werden ebenso wie die dazu im Wesentlichen korrespondierenden Umkehrpunkte U₁, U₂ der Changierbewegung des Fadens 14 jeweils in axialer Richtung aufeinander zugestellt bzw. aufeinander zubewegt. Durch die zu den Drehachsen 32 gleichsinnige proportionale Verstellbewegung der Fadenführungskontur 38 wird dabei in den Umkehrpunkten U₁, U₂ der Changierbewegung des Fadens 14 ein zu den Drehachsen 32 paralleler bzw. im Wesentlichen paralleler Fadenlauf des Fadens 14 in Richtung der Stützwalze 39 bzw. der Garnhülse 16 gewährleistet.

Die Hubweite H der Changierbewegung kann von einer Bedienperson frei vorgegeben werden. Die Steuereinrichtung 62 ist dabei vorteilhaft dazu programmiert, die Drehachsen 32 der beiden Flügelräder 26, 28 und mithin auch die Fadenführungskontur 38 durch eine entsprechende Ansteuerung des Spindelmotors 52 entlang der Verstellachse 48 in eine zu der vorgegebenen Hubweite H jeweils korrespondierenden Verstellposition zu bewegen.

Während des Spulprozesses können unerwünschte Veränderungen der Fadenspannung mit einem hochdynamischen Lieferwerk kompensiert werden.

**Fig. 5** zeigt die Führungseinrichtung 36 der vorstehend im Zusammenhang mit den Figuren 1 bis 4 erläuterten Flügelrad-Fadenverlegevorrichtung 12 in einer freigestellten Detailansicht. Die Fadenführungskontur 38 ist zwecks einer optimalen Führung des Fadens 14 (Fign. 1 und 3) an die Hubweitenverstellung der Flügelrad-Fadenverlegung 12 (Fig. 1) angepasst und nicht in der üblichen Weise alleinig als eine einfache Kreisbogenlinie ausgeführt.

Auf der linken Seite der Führungseinrichtung 36 ist beispielhaft ein Fadenübergabe- bzw. Eintauchpunkt E₁ des abtauchenden Flügelrades 26 (Fig, 2) gezeigt. Eine durch den Eintauchpunkt E₁ verlaufende Führungskonturtangente ist mit **T_{F}** bezeichnet. Eine durch den Eintauchpunkt E₁ verlaufende Rotationskreistangente des Rotationskreises R₁ ist mit **T_{R}** bezeichnet.

Die Führungskonturtangente T_{F} und die Rotationskreistangente T_{R} schneiden sich im Eintauchpunkt E₁ und schließen zwischen sich einen Kreuzungswinkel **α** ein.

Der Kreuzungswinkel α muss in der Praxis eine Mindestgröße von ungefähr 1° bis 2° aufweisen, so dass die Schnittpunkte E₁ E₂ der jeweiligen Tangenten örtlich ausreichend präzis bestimmt, d.h. ausgeprägt, sind. Um den vorgenannten Kreuzungswinkel α der Tangenten T_{F}, T_{R} für verschiedene Hubweiten H der Changierbewegung des Fadens 14 (Fig. 2) sicherzustellen, ist die Fadenführungskontur 38 randseitig durch Bogenlinienabschnitte zweier Ellipsen sowie im Scheitelbereich durch eine Kreisbogenlinie gebildet, wie dies nachstehend unter zusätzlicher Bezugnahme auf Fig. 6 erläutert ist.

Gemäß **Fig. 6** weist die Fadenführungskontur 38 einen Scheitelbereich **70** auf, an den sich zu beiden Seiten Randabschnitte **72** der Fadenführungskontur 38 anschließen. Eine Mittelachse der Führungseinrichtung 36 bzw. der Fadenführungskontur 38 ist mit **74** bezeichnet. Die Mittelachse 74 ist in der Praxis zur Verstellachse 48 (Fig. 2) der Verstelleinrichtung 42 parallel verlaufend angeordnet.

Die Fadenführungskontur 38 ist in ihren beiden Randabschnitten 72 jeweils als Bogenlinienabschnitt **76** einer Ellipse **78a, 78b** ausgeführt. Die Ellipsen 78a, 78b sind mit ihrem jeweiligen Zentrum **Z₁**, **Z₂** jeweils zur Mittelachse 74 seitwärts versetzt angeordnet, d. h. zur Drehachse 32 des jeweiligen Flügelrads 26, 28 (Fig. 2) hin verschoben angeordnet. Die beiden Zentren Z₁, Z₂ der Ellipsen 78a, 78b weisen dabei einen Abstand **79** zueinander auf, der dem in Fig. 2 gezeigten Abstand 65 der beiden Drehachsen 32 der Flügelräder 26, 28 zueinander entspricht.

Der Scheitelbereich 70 der Fadenführungskontur 38 ist demgegenüber als ein Kreisbogensegment **80** eines Kreises **82** gebildet. Der Kreis 82 ist in seinem Radius derart bemessen, dass das Kreisbogensegment 80 und die Bogenlinienabschnitte 76 der Ellipsen 78a, 78b tangential ineinander übergehen. Die Ellipsen 78a, 78b weisen jeweils eine einheitliche Höhe **h** und eine einheitliche Breite **b** auf. Die Höhe h und die Breite b der beiden Ellipsen 78a, 78b stehen jeweils in demselben Relativverhältnis wie die Gewindesteigung des zweiten Außengewindeabschnitts 54b zur Gewindesteigung 56 des ersten Außengewindeabschnitts 54a der Gewindespindel 50 (Fig.1).

Bei der erfindungsgemäßen Flügelrad-Fadenverlegevorrichtung 10 kann durch die - für die jeweils vorgegebene Hubweite H - vorgegebene und jeweils aufeinander abgestimmte Positionierung der Fadenführungskontur 38 der Führungseinrichtung 36 (Fig. 2) und der Drehachsen 32 der Flügelräder 26, 28 in Richtung der Verstellachse 48 des Fadens 14 sowie zugleich durch die aufeinander abgestimmte Positionierung der Fadenführungskontur 38 in axialer Richtung und die Formgebung (Krümmungsverlauf) der Fadenführungskontur 38 in den (kritischen) Umkehrpunkten der Changierbewegung des Fadens 14 - unabhängig von der jeweiligen Hubweite - stets ein zu den Drehachsen 32 der Flügelräder 26, 28 paralleler Fadenlauf entlang der Fadenführungskontur 38 und in Richtung der Garnhülse (16) bzw. der Stützwalze 39 (Fig. 1) gewährleistet werden. Dadurch kann eine bei Flügelrad-Fadenverlegevorrichtungen mit Hubweitenverstellung bislang unerreichte Wickelpräzision im Bereich der jeweiligen Umkehrpunkte U₁, U₂ der Changierbewegung des Fadens 14 erreicht werden.

## Patentansprüche

1. Flügelrad-Fadenverlegevorrichtung (12) für das Aufspulen eines Fadens (14) auf einer um ihre Längsachse (22) rotierenden Garnhülse (16), umfassend:
- zwei Flügelräder (26, 28), die um ihre jeweilige Drehachse (32) gegenläufig antreibbar sind, um den aufzuspulenden Faden (14) mittels einer Changierbewegung in Richtung der Längsachse (22) der Garnhülse (16) zwischen zwei Umkehrpunkten (U₁, U₂ ) gegenüber der Garnhülse (16) hin- und herzubewegen;
- eine Führungseinrichtung (36) mit einer bogenförmigen Fadenführungskontur (38), an der der von den Flügelrädern (26, 28) hin- und herbewegte Faden (14) während eines Spulprozesses entlanggeführt ist; und
- eine Verstelleinrichtung (42) zum Verstellen einer Hubweite (H) der Changierbewegung des Fadens (14),
wobei die beiden Drehachsen (32) der Flügelräder (26, 28) und die Führungseinrichtung (36) mittels der Verstelleinrichtung (42) längs einer Verstellachse (48) gleichgerichtet verstellbar sind, wobei eine jeweilige Verstellstrecke (S_{F}) der Führungseinrichtung (36) und eine dazu jeweils korrespondierende Verstellstrecke (S_{D}) der Drehachsen (32) längs der Verstellachse (48) stets in einem fix proportionalen Verhältnis m zueinander stehen, das derart gewählt ist, dass der Faden (14) während des Spulprozesses der Changierbewegung des Fadens (14) unabhängig von der jeweilig eingestellten Hubweite (H) im Bereich der Umkehrpunkte (U₁, U₂) in einer zu den Drehachsen (32) der Flügelräder (26, 28) im Wesentlichen parallelen Richtung oder in einer zu den Drehachsen (32) der Flügelräder (26, 28) parallelen Richtung an der Fadenführungskontur (38) der Führungseinrichtung (36) entlanggeführt ist.

2. Flügelrad-Fadenverlegevorrichtung nach Anspruch 1, **dadurch gekennzeichnet, dass** die Verstelleinrichtung (42) eine Gewindespindel (50) mit zwei Außengewindeabschnitten (54a, 54b) aufweist, die sich in ihren Gewindesteigungen (56) voneinander unterscheiden, wobei die Drehachsen (32) der Flügelräder (26, 28) und die Führungseinrichtung (36) jeweils über ein Bewegungselement (58a, 58b), insbesondere eine Bewegungsmutter, mit jeweils einem der Außengewindeabschnitte (54a, 54b) der Gewindespindel (50) verkoppelt sind.

3. Flügelrad-Fadenverlegevorrichtung nach Anspruch 2, **dadurch gekennzeichnet, dass** die Gewindespindel (50) durch einen Spindelmotor (52) rotatorisch verstellbar ist, der von einer Steuereinrichtung (62) der Flügelrad-Fadenverlegevorrichtung (12) angesteuert ist.

4. Flügelrad-Fadenverlegevorrichtung nach Anspruch 3, **dadurch gekennzeichnet, dass** die Hubweite (H) der Changierbewegung des Fadens (14) frei vorgebbar ist, wobei die Steuereinrichtung (62) dazu programmiert ist, die Drehachsen (32) der beiden Flügelräder (26, 28) durch eine entsprechende Ansteuerung des Spindelmotors (52) in einer zu der vorgegebenen Hubweite (H) jeweils korrespondierenden Verstellposition entlang der Verstellache (48) zu positionieren.

5. Flügelrad-Fadenverlegevorrichtung nach einem der vorhergehenden Ansprüche, **dadurch gekennzeichnet, dass** die Fadenführungskontur (38) der Führungseinrichtung (36) Randabschnitte (72) aufweist, die in Form von Bogenlinienabschnitten (76) zweier zueinander seitlich versetzt angeordneter gleicher Ellipsen (78a, 78b) ausgebildet sind.

6. Flügelrad-Fadenverlegevorrichtung nach Anspruch 2 und 5, **dadurch gekennzeichnet, dass** die Ellipsen (78a, 78b) in ihrer Höhe (h) und ihrer Breite (b) jeweils derart bemessen sind, dass diese in einem gleichen Verhältnis zueinander stehen wie die Gewindesteigungen (56) der beiden Außengewindeabschnitte (54a, 54b) der Gewindespindel (50).

7. Flügelrad-Fadenverlegevorrichtung nach einem der vorhergehenden Ansprüche, **dadurch gekennzeichnet, dass** die Fadenführungskontur (38) der Führungseinrichtung (36) zwischen den beiden Randabschnitten einen kreisbogenförmigen Scheitelbereich (70) aufweist.

8. Flügelrad-Fadenverlegevorrichtung nach einem der vorhergehenden Ansprüche, **gekennzeichnet durch** einen Tragrahmen (46), an dem die Flügelräder (26, 28) und/oder die Führungseinrichtung (36) gelagert ist/sind.

9. Flügelrad-Fadenverlegevorrichtung nach einem der vorhergehenden Ansprüche, **gekennzeichnet durch** Fadenspanner (40), die gemeinsam mit der Führungseinrichtung (36) seitliche Einlaufschlitze für den Faden (14) bilden.

10. Spulmaschine (10) mit einer Spulenhalterung (18) mit einem Motor (20) zum rotierenden Antreiben einer von der Spulenhalterung gehaltenen Garnhülse (16) und mit einer Flügelrad-Fadenverlegung (12) nach einem der vorhergehenden Ansprüche.

## Claims

1. Impeller thread laying device (12) for winding a thread (14) on a yarn tube (16) which rotates about the longitudinal axis (22) thereof, comprising:
- two impellers (26, 28) which can be driven about the respective rotation axis (32) thereof in opposing directions in order to move the thread (14) which is intended to be wound back and forth with respect to the yarn tube (16) by means of a changing movement in the direction of the longitudinal axis (22) of the yarn tube (16) between two reversal locations (U₁, U₂) ;
- a guiding device (36) having a curved thread guiding contour (38) along which the thread (14) which is moved back and forth by the impellers (26, 28) is guided during a winding process; and
- an adjustment device (42) for adjusting a stroke width (H) of the changing movement of the thread (14),
wherein the two rotation axes (32) of the impellers (26, 28) and the guiding device (36) can be adjusted by means of the adjustment device (42) along an adjustment axis (48) in the same direction, wherein a respective adjustment path (S_{F}) of the guiding device (36) and a corresponding adjustment path (S_{D}) of the rotation axes (32) along the adjustment axis (48) are always in a fixedly proportional ratio m to each other, which is selected in such a manner that the thread (14) during the winding process of the changing movement of the thread (14) regardless of the respectively adjusted stroke width (H) in the region of the reversal locations (U₁, U₂) is guided in a direction substantially parallel with the rotation axes (32) of the impellers (26, 28) or in a direction parallel with the rotation axes (32) of the impellers (26, 28) along the thread guiding contour (38) of the guiding device (36).

2. Impeller thread laying device according to claim 1, **characterised in that** the adjustment device (42) has a threaded spindle (50) with two outer thread portions (54a, 54b) which differ from each other in terms of the thread pitches (56) thereof, wherein the rotation axes (32) of the impellers (26, 28) and the guiding device (36) are each coupled by means of a movement element (58a, 58b), in particular a movement nut, to one of the outer thread portions (54a, 54b) of the threaded spindle (50), respectively.

3. Impeller thread laying device according to claim 2, **characterised in that** the threaded spindle (50) can be adjusted in a rotating manner by means of a spindle motor (52) which is controlled by a control device (62) of the impeller thread laying device (12).

4. Impeller thread laying device according to claim 3, **characterised in that** the stroke width (H) of the changing movement of the thread (14) can be freely determined, wherein the control device (62) is programmed to position the rotation axes (32) of the two impellers (26, 28) by means of a corresponding control of the spindle motor (52) in an adjustment position which corresponds to the predetermined stroke width (H) along the adjustment axis (48), respectively.

5. Impeller thread laying device according to any one of the preceding claims, **characterised in that** the thread guiding contour (38) of the guiding device (36) has edge portions (72) which are constructed in the form of curved line portions (76) of two identical ellipses (78a, 78b) which are arranged laterally offset from each other.

6. Impeller thread laying device according to claim 2 and 5, **characterised in that** the ellipses (78a, 78b) are each sized in terms of their height (h) and their width (b) in such a manner that they have the same ratio with respect to each other as the thread pitches (56) of the two outer thread portions (54a, 54b) of the threaded spindle (50).

7. Impeller thread laying device according to any one of the preceding claims, **characterised in that** the thread guiding contour (38) of the guiding device (36) has between the two edge portions a circular apex region (70).

8. Impeller thread laying device according to any one of the preceding claims, **characterised by** a carrier frame (46) on which the impellers (26, 28) and/or the guiding device (36) is/are supported.

9. Impeller thread laying device according to any one of the preceding claims, **characterised by** thread tensioners (40) which together with the guiding device (36) form lateral inlet slots for the thread (14).

10. Winding machine (10) having a coil retention member (18) having a motor (20) for rotatably driving a yarn tube (16) which is retained by the coil retention member and having an impeller thread laying device (12) according to any one of the preceding claims.

## Revendications

1. Dispositif (12) de pose de fil avec roues à ailettes, servant à bobiner un fil (14) sur un tube de filature (16) rotatif autour de son axe longitudinal (22), comprenant :
- deux roues à ailettes (26, 28), qui peuvent être entraînées en sens contraires autour de leur axe de rotation respectif (32) afin, au moyen d'un mouvement de va-et-vient entre deux points d'inversion (U₁, U₂) dans la direction de l'axe longitudinal (22) du tube de filature (16), de déplacer le fil à bobiner (14) en va-et-vient par rapport au tube de filature (16) ;
- un organe de guidage (36) avec un contour cintré (38) de guidage de fil, le long duquel le fil (14) déplacé en va-et-vient par les roues à ailettes (26, 28) peut être guidé pendant un processus de bobinage ; et
- un organe de réglage (42) servant à régler une course (H) du mouvement de va-et-vient du fil (14),
sachant que les deux axes de rotation (32) des roues à ailettes (26, 28) et l'organe de guidage (36) peuvent, au moyen de l'organe de réglage (42), être réglés dans la même direction le long d'un axe de réglage (48), sachant qu'une distance de réglage respective (S_{F}) de l'organe de guidage (36) et une distance de réglage respectivement correspondante (S_{D}) des axes de rotation (32) le long de l'axe de réglage (48) se trouvent en permanence l'une par rapport à l'autre dans un rapport fixement proportionnel m qui est choisi de telle sorte que le fil (14), pendant le processus de bobinage du mouvement de va-et-vient du fil (14), indépendamment de la course respectivement réglée (H), dans la région des points d'inversion (U₁, U₂), est guidé le long du contour (38) de guidage de fil de l'organe de guidage (36) dans une direction sensiblement parallèle aux axes de rotation (32) des roues à ailettes (26, 28) ou dans une direction parallèle aux axes de rotation (32) des roues à ailettes (26, 28).

2. Dispositif de pose de fil avec roues à ailettes selon la revendication 1, **caractérisé en ce que** l'organe de réglage (42) présente une broche filetée (50) avec deux tronçons (54a, 54b) à filetage extérieur qui se différencient l'un de l'autre par leurs pas de filetage (56), sachant que les axes de rotation (32) des roues à ailettes (26, 28) et l'organe de guidage (36) sont respectivement couplés à un tronçon respectif (54a, 54b) à filetage extérieur de la broche filetée (50) par l'intermédiaire d'un élément de déplacement (58a, 58b), en particulier d'un écrou de déplacement.

3. Dispositif de pose de fil avec roues à ailettes selon la revendication 2, **caractérisé en ce que** la broche filetée (50) peut être déplacée en rotation par un moteur de broche (52) qui est asservi par un organe de commande (62) du dispositif (12) de pose de fil avec roues à ailettes.

4. Dispositif de pose de fil avec roues à ailettes selon la revendication 3, **caractérisé en ce que** la course (H) du mouvement de va-et-vient du fil (14) peut être librement prédéfinie, sachant que l'organe de commande (62) est programmé pour, par un asservissement correspondant du moteur de broche (52), positionner les axes de rotation (32) des deux roues à ailettes (26, 28) dans une position de réglage le long de l'axe de réglage (48) correspondant respectivement à la course prédéfinie (H).

5. Dispositif de pose de fil avec roues à ailettes selon l'une des revendications précédentes, **caractérisé en ce que** le contour (38) de guidage de fil de l'organe de guidage (36) présente des tronçons de bord (72) qui sont réalisés sous la forme de segments de ligne courbe (76) de deux ellipses identiques (78a, 78b) disposées en décalage latéral mutuel.

6. Dispositif de pose de fil avec roues à ailettes selon les revendications 2 et 5, **caractérisé en ce que** les ellipses (78a, 78b) sont respectivement dimensionnées d'une hauteur (h) et d'une largeur (b) telles qu'elles se trouvent l'une par rapport à l'autre dans un rapport identique à celui des pas de filetage (56) des deux tronçons (54a, 54b) à filetage extérieur de la broche filetée (50).

7. Dispositif de pose de fil avec roues à ailettes selon l'une des revendications précédentes, **caractérisé en ce que** le contour (38) de guidage de fil de l'organe de guidage (36) présente entre les deux tronçons de bord une région de sommet (70) en forme d'arc de cercle.

8. Dispositif de pose de fil avec roues à ailettes selon l'une des revendications précédentes, **caractérisé par** un cadre porteur (46), sur lequel est/sont monté(s) les roues à ailettes (26, 28) et/ou l'organe de guidage (36).

9. Dispositif de pose de fil avec roues à ailettes selon l'une des revendications précédentes, **caractérisé par** des tendeurs de fil (40), qui forment conjointement avec l'organe de guidage (36) des fentes d'entrée latérales pour le fil (14).

10. Bobineuse (10), avec un porte-bobine (18) équipé d'un moteur (20) pour entraîner en rotation un tube de filature (16) maintenu par le porte-bobine, et avec un dispositif (12) de pose de fil avec roues à ailettes selon l'une des revendications précédentes.
